# EUROPÄISCHE PATENTSCHRIFT

(11) **EP 1 639 674 B1**
(45) Veröffentlichungstag und Bekanntmachung des Hinweises auf die Patenterteilung: **27.10.2010**
(21) Anmeldenummer: 04798038.8
(22) Anmeldetag: 22.11.2004
(51) Int. Cl.: H01Q 21/06, H01Q 3/01

(54) **ANTENNENANORDNUNG FÜR MOBILE KOMMUNIKATIONSENDGERÄTE**
ANTENNA ARRANGEMENT FOR MOBILE COMMUNICATION TERMINALS
ENSEMBLE ANTENNE POUR TERMINAUX DE COMMUNICATION MOBILE

(30) Priorität: 03.12.2003 DE 10356511
(43) Veröffentlichungstag der Anmeldung: 29.03.2006
(73) Patentinhaber: Palm, Inc., Sunnyvale, CA 94085-2801 (US)
(72) Erfinder: BRAAM, Reinhold, 46414 Rhede (DE)
(74) Vertreter: Samson & Partner
(86) Internationale Anmeldenummer: PCT/EP2004/013237
(87) Internationale Veröffentlichungsnummer: WO 2005/055367

(56) Entgegenhaltungen:
- WO-A-01/71849
- WO-A-01/80258
- US-A1- 2003 052 818

## Beschreibung

Die Erfindung bezieht sich auf eine Antennenanordnung für mobile Kommunikationsendgeräte, insbesondere solche, die eine Mehrzahl von Mobilfunk-Kommunikationsstandards unterstützen.

Mobile Kommunikationsendgeräte zur Unterstützung von mehreren Mobilfunk-Kommunikationsstandards befinden sich derzeit in ihrer Entwicklung. Für diesen Zweck ist es erforderlich, eine Antennenanordnung bereitzustellen, die dazu in der Lage ist, entsprechend den Vorgaben der einzelnen Mobilfunk-Kommunikationsstandards betrieben zu werden.

Ein möglicher Ansatz hierfür ist es, für jeden der unterstützten Mobilfunk-Kommunikationsstandards eine gesonderte Antenne vorzusehen. Dabei ist zu berücksichtigen, dass zur Zeit gebräuchliche bzw. zukünftige Mobilfunkstandards sich prinzipiell durch den jeweils speziell reservierten Frequenzbereich unterscheiden. Für einen jeweiligen Frequenzbereich, d. h. für einen Empfang bzw. ein Aussenden elektromagnetischer Signale innerhalb dieses Frequenzbereiches, sind Antennen notwendig, die in einer überwiegenden Zahl der Fälle die Länge λ/4 aufweisen, wobei λ eine Wellenlänge innerhalb des Frequenzbereiches ist.

In diesem Zusammenhang ist der Begriff "Software Defined Radio" von besonderer Bedeutung, denn damit sind mobile Kommunikationsendgeräte gemeint, die möglichst viele verschiedene Mobilfunk-Kommunikationsstandards abdecken sollen und damit auch unterschiedliche Trägerfrequenzen empfangen. Eine hierfür geeignete Antennenanordnung kann daher entweder aus einer Mehrzahl Antennen bestehen oder aber es wird eine derart breitbandige Antenne eingesetzt, die sämtliche unterstützten Mobilfunk-Standardfrequenzbereiche bedienen kann. Eine derart breitbandige Antenne wird jedoch den Nachteil aufweisen, dass sie für einen jeweiligen Anwendungsfall in einem speziellen Frequenzbereich eines Mobilfunk-Kommunikationsstandards nicht optimal angepasst ist. Dies führt zu Verlusten für eine empfangene Sendeleistung.

Da eine Antenennanordnung aus einer Mehrzahl Antennen sehr komplex und eine sehr breitbandige Antennenanordnung von geringer Anpassungsqualität ist, liegt der Erfindung die Aufgabe zugrunde, eine Antennenanordnung zu schaffen, die an eine Mehrzahl von Mobilfunk-Standardfrequenzbereichen anpassbar ist.

Die US-amerikansiche Druckschrift US 2003/052818 A1 beschreibt hierzu ein dynamisches, rekonfiguirerbares Design für ein Antennen-Array, mittels welchem die Verstärkung, die Strahlungscharakteristik und die Polarisationsantwort des Arrays optimiert werden kann. Das optimierte Design ermöglicht es, gleichzeitig auf verschiedene Frequenzen einzustellen. Gemäß der rekonfigurierbaren Ausgestaltung des Antennen-Arrays sind Schalter an Schlüsselpunkten des Antennen-Arrays angeordnet, mit denen ein Muster von Antennen-Elementen dynamisch variiert werden kann. Die Schaltung der Antennen-Elemente kann in Übereinstimmung mit Transmissions- bzw. Empfangeigenschaften in Echtzeit erfolgen, bevorzugt wird das Muster jedoch verändert und Simulationen in Übereinstimmung mit den geschalteten Elementen des Antennen-Arrays verifiziert. Als Schalter verwendet die Druckschrift einen MOSFET oder einen MEMS-Schalter. Anstelle des rekonfigurierbaren Antennen-Arrays offenbart die Druckschrift auch ein rekonfiguirerbares multidimensionales Array, das einen aktiven Bereich aufweist, der unter Verwendung der Flachbildschirmtechnologie den Empfang bei einer bestimmten Frequenz und/oder einer bestimmten Strahlungsrichtung maximiert.

Die internationale Druckschrift WO 01/80258 A2 befasst sich in diesem Zusammenhang mit verbesserten MEMS-Schaltern, die eine Kontrolle von Hochstromflüssen, Flüssen mit hoher induktive Last und mit hohen Frequenzen erlauben, wozu ein Relais verwendet wird, das seinen Widerstand beim Öffnen erhöht und beim Schließen verringert. Die beschriebenen Relais werden in einem dynamischen Antennen-Array mit einer Vielzahl von Antennen-Elementen eingesetzt, wobei die Relais die Antennen-Elemente miteinander verbinden. Durch das Schließen und Öffnen individueller, derart angeordneter Relais können die Antennen-Elemente einzeln miteinander verbunden bzw. getrennt werden, wodurch das Antennen-Arrays beliebig konfigurierbar ist.

Alternativ wird diese Aufgabe durch eine Antennenanordnung mit den Merkmalen des Anspruchs 1 gelöst.

Danach ist vorgesehen eine Antennenanordnung mit einem auf einem Träger angeordneten, regelmäßigen Feld elektrisch leitender Antennenelemente, die derart ausgebildet und gelagert sind, dass sie jeweils zwischen einer ersten Position, bei der ein elektrischer Kontakt zu wenigstens einem benachbarten Antennenelement ermöglicht ist, und einer zweiten Position, bei der eine elektrische Entkopplung von dem benachbarten Antennenelement vorliegt, beweglich sind, einem HF-Kontakt für mindestens eines der Antennenelemente und einer Steuereinrichtung zum Bewegen der Antennenelemente zwischen der ersten und der zweiten Position und zum Ausbilden einer gewünschten Antennenstruktur, ausgehend von dem mindestens einen, mit dem HF-Kontakt versehenen Antennenelement.

Das vorgesehene Feld von Antennenelementen, die einzeln zwischen einer ersten Position, die eine aktive Position ist, und einer zweiten Position, die eine inaktive Position ist, umschaltbar sind, gestattet es, durch Verbinden einer gewünschten Anzahl von Antennenelementen eine für einen aktuell benutzten Mobilfunk-Standardfrequenzbereich geeignete Antennenlänge zu realisieren. Die eingesetzte Steuereinrichtung, die eine Anforderung erhält, eine bestimmte Antennenstruktur zur realisieren, bewirkt ein Bewegen einer Anzahl der Antennenelemente in der Weise, dass die gewünschte Antennenstruktur sich ergibt. Dazu werden die zum Bilden der Antennenstruktur ausgewählten Antennenelemente in eine jeweils erforderliche Position, nämlich die erste Position oder die zweite Position bewegt.

Bekanntlich hängt eine von einer Antennenstruktur empfangene Sendeleistung von ihrer Position und Orientierung im Raum ab. In dieser Hinsicht bietet die Antennenanordnung den Vorteil, dass sie in ihrer Orientierung verändert oder auch verschoben werden kann, um eine Optimierung hinsichtlich der empfangenen Sendeleistung zu schaffen.

Dabei ist mindestens eines der Antennenelemente mit einem HF-Kontakt zum Zuführen von auszusendenden elektromagnetischen Signalen oder Abführen von empfangenen elektromagnetischen Signalen ausgebildet. Dieses Antennenelement dient als Ausgangspunkt für eine mit Hilfe weiterer Antennenelemente zu errichtende Antennenstruktur. Um hinsichtlich einer Realisierung einer gewünschten Antennenstruktur flexibler zu sein, ist es möglich, eine Mehrzahl der Antennenelemente oder auch sämtliche Antennenelemente mit einem solchen HF-Kontakt auszustatten.

Wenn eine Mehrzahl Antennenelemente vorgesehen ist, die jeweils als Ausgangspunkt für eine mit Hilfe weiterer Antennenelemente zu errichtende Antennenstruktur beschaffen sind, ergibt sich der Vorteil, dass entweder im Sinne von Antennen-"Diversity" ein Gewinn hinsichtlich einer empfangenen Sendeleistung erzielt wird oder ein paralleler Empfang verschiedener Trägerfrequenzen, die unterschiedlichen Mobilfunkstandards zugeordnet sind, ermöglicht wird.

Bevorzugt sind die Antennenelemente als auf zueinander parallel verlaufenden Achsen drehbare, im wesentlichen rechtwinklige Plättchen ausgebildet. Insofern liegen die Antennenelemente auf einer Achse in einer Reihe hintereinander, wobei ein Abstand in Achsrichtung zwischen benachbarten Antennenelementen berücksichtigen sollte, dass eine ausreichende elektromagnetische Entkopplung voneinander erzielt werden kann. Bei dieser Ausführungsform wird eine Antennenstruktur durch eine Mehrzahl Antennenelemente festgelegt, die sich auf verschiedenen Achsen befinden.

Es ist von Vorteil, wenn einander benachbarte Plättchen in einer zu den Achsen senkrechten Richtung in der ersten Position überlappen und im Überlappungsbereich elektrisch leitend miteinander verbindbar sind. Wenn somit zwei Antennenelemente auf einander benachbarten Achsen Teil einer gewünschten Antennenstruktur sein sollen, befinden sich beide Antennenelemente in der ersten Position und stehen in einem elektrisch leitenden Kontakt miteinander aufgrund des Überlappungsbereichs. Selbstverständlich sind auch andere Ausführungsformen denkbar, mit deren Hilfe ein elektrisch leitender Kontakt zwischen Plättchen einer gemeinsamen Antennenstruktur hergestellt werden kann.

Bei einer spezielleren Ausführungsform ist es vorgesehen, die Plättchen auf einander benachbarten Achsen in Achsrichtung zueinander einen Versatz aufweisen zu lassen, wobei ein Abstand zwischen auf den Achsen benachbarten Plättchen kleiner als eine Ausdehnung der Plättchen in Achsrichtung ist und der Versatz kleiner als die Ausdehnung der Plättchen und größer als der Abstand ist.

Durch diese Merkmale wird gewährleistet, dass ein Plättchen auf einer bestimmten Achse gleichzeitig mit zwei Plättchen auf einer benachbarten Achse in elektrisch leitendem Kontakt stehen kann, so dass sich beliebige, beispielsweise auch diagonal/schräg verlaufende Antennenstrukturen verwirklichen lassen. Dies ist insofern von Vorteil, dass man zunächst versuchen kann, eine erforderliche Antennenstruktur anfangs schräg zu realisieren. Wenn die erforderlichen Empfangseigenschaften dieser Antennenstruktur nicht zufriedenstellend sind, können entlang den Achsen weitere, an die Anfangsstruktur angrenzende Plättchen hinzugeschaltet werden, indem sie in die erste Position bewegt werden, um dadurch die Empfangseigenschaft zu verbessern.

Die Antennenelemente sind bevorzugt auf einem Substrat, z. B. einem Halbleiter-Chip, als der Träger angeordnet. Das als Träger fungierende Substrat ist vorzugsweise verlustarm. Dabei ist es von Vorteil, wenn jedes Antennenelement auf einem zugehörigen Matrixelement einer Reihen-/Spaltenmatrix des Trägers angeordnet und jedem Antennenelement eine Reihen- und eine Spaltenadresse zugeordnet ist. Auf diese Weise kann die Steuereinrichtung mit Hilfe der Reihen- und der Spaltenadresse eine einzelne Ansteuerung der Antennenelemente vornehmen und sie von der ersten Position in die zweite Position oder umgekehrt bewegen.

Eine aktuelle Position eines Antennenelementes, nämlich entweder die erste oder die zweite Position, kann in einem jeweiligen Speicherelement gespeichert werden, das einem Matrixelement der Reihen-/Spaltenmatrix des Halbleiter-Chips zugeordnet ist. Auf diese Weise wird es ermöglicht, dass die Steuereinrichtung durch Auslesen der Speicherelemente ständig über die aktuell verwirklichte Antennenstruktur Rückschlüsse ziehen kann.

Bei dem Ausführungsbeispiel der Erfindung mit einem Träger, der als Halbleiter-Chip integriert ist, wird es als vorteilhaft angesehen, wenn auf dem Halbleiter-Chip auch die Steuereinrichtung zum Ansteuern der Antennenelemente und auch eine Schaltungsanordnung für eine HF-Signalverarbeitung integriert sind. Die HF-Signalverarbeitung findet dabei in üblicher Weise mit Hilfe einer geeigneten Schaltungsanordnung statt, der eingehende Signale, die von den Antennenelementen geliefert werden, weiterverarbeitet werden.

Des weiteren ist darauf hinzuweisen, dass sämtliche vorgesehenen Zuleitungen, Anschlüsse und Kontakte, die im Rahmen der Antennenanordnung zum Einsatz kommen, für die empfangnen oder auszusendenden HF-Signale verlustarm ausgestaltet sein sollten.

Ein Ausführungsbeispiel der Erfindung wird nachfolgend anhand der Zeichnungen noch näher erläutert. Es zeigen:
- Figur 1: eine Seitenansicht einer Antennenanordnung für ein mobiles Kommunikationsendgerät,
- Figur 2: eine Ansicht von oben auf die Antennenstruktur von Figur 1,
- Figur 3: Eine Ansicht von oben auf ein Substrat als Träger für eine Mehrzahl Antennenstrukturen,
- Figur 4: eine Ansicht von oben auf ein Substrat mit mehreren gemeinsamen HF-Anschlüssen für Antennenstrukturen und
- Figur 5: eine schematische Übersichtsdarstellung eines Antennen-Chips mit externer Steuerung.

Wie aus der Figur 1 hervor geht, liegen als metallisierte Plättchen ausgebildete Antennenelemente AE _{4,1}, AE _{3,2}, AE _{2,2}, AE _{1,3} (vgl. Fig.2) in der dargestellten Seitenansicht auf jeweils zugehörigen Achsen A₁, A₂, A₃, A₄. Die Antennenelemente AE_{4,1}, AE_{3,2}, AE_{2,2}, AE_{1,3} sind jeweils drehbar auf den zugehörigen Achsen A₁, A₂, A₃, A₄ gelagert, so dass sie sich aus einer ersten, aktiven Position in eine zweite passive Position bewegen lassen. Beispielsweise befinden sich in der Figur 1 die Antennenelemente AE_{4,1}, AE_{3,2}, AE_{2,2} in der ersten aktiven Position, d. h. sie sind elektrisch leitend miteinander verbunden, um eine gewünschte Antennenstruktur auszubilden. Dem gegenüber ist das Antennenelement AE_{1,3} in der Figur 1 gegenüber den übrigen Antennenelementen AE_{4,1}, AE_{3,2}, AE_{2,2}verkippt und insbesondere von dem benachbarten Antennenelement AE_{2,2}entkoppelt (in der Fig. 1 schraffiert). Es trägt somit nicht zur Realisierung der gewünschten Antennenstruktur bei.

Zur Ausbildung der gewünschten Antennenstruktur sind die Antennenelemente AE_{4,1}, AE_{3,2}, AE_{2,2} - auch das entkoppelte Antennenelement , AE_{1,3} - jeweils mit einer elektrisch leitenden Oberfläche O versehen, die derart verläuft, dass bei Einnahme der ersten Position benachbarte Antennenelemente, wie die Antennenelemente AE_{3,2} und AE_{2,2} auf benachbarten Achsen A₂, A₃ einander mit ihren elektrisch leitenden Oberflächen berühren. Ein Substrat für die Antennenelemente kann keramisches Material sein, das mit einer metallischen Schicht zur Ausbildung der elektrisch leitenden Oberfläche O metallisiert worden ist. Bei einer alternativen Ausführungsform können die Antennenelemente auch vollständig aus Metall hergestellt sein.

Im einzelnen sind die metallischen Antennenelemente AE_{4,1}, AE_{3,2}, AE_{2,2}, AE_{1,3} im wesentlichen rechtwinkelig ausgebildet, weisen jedoch in Richtung auf benachbarte Antennenelemente senkrecht zu den Achsen A₁, A₂, A₃, A₄ jeweils eine Stufe auf, die mit einem zugehörigen Abschnitt der elektrisch leitfähigen Oberfläche versehen ist. Die einander gegenüberliegenden Stufen überlappen miteinander und liegen aneinander an, wenn die Antennenelemente AE_{3,2}, AE_{2,2} in ihrer ersten Position sind und ein elektrischer Kontakt zwischen diesen Antennenelementen AE_{3,2}, AE_{2,2} hergestellt ist. Die Antennenelemente AE_{4,1}, AE_{3,2}, AE_{2,2}, AE_{1,3} sind oberhalb eines Trägers 5, der in Form eines Halbleiter-Chips vorliegt, um ihre zugehörige Achse A₁, A₂, A₃, A₄, drehbar angeordnet und mechanisch an dem Halbleiter-Chip 5 abgestützt.

Eine mögliche Realisierung der drehbaren Lagerung für die Antennenelemente AE_{1,1}, AE_{1,2}, AE_{1,3}, AE_{1,4} geht beispielsweise aus der US 2002/0109903 A1 hervor, die sich auf ein mikroelektromechanisches System mit optischen Anwendungen bezieht. In Anlehnung daran sind die Antennenelemente AE_{1,1}, A_{1,2}, AE_{1,3}, AE_{1,4} als mikro-elektromechanische Elemente ausgebildet, deren Position mit Hilfe attraktiver oder abstoßender elektrostatischer Kräfte einstellbar ist.

Eine allgemeine Struktur eines Feldes von Antennenelementen, zu denen auch die anhand der Figur 1 erläuterten Antennenelemente AE_{4,1}, AE_{3,2}, AE_{2,2}, AE_{1,3} gehören, geht aus der Figur 2 hervor. Dargestellt sind vier Reihen von Antennenelementen AE_{1,1}, ..., AE_{1,8},; AE_{2,1}, ..., AE_{2,8}; AE_{3,1}, ..., AE_{3,8}; AE_{4,1}, ..., AE_{4,8} die auf jeweiligen Achsen A₁, A₂, A₃, A₄ angeordnet sind. Die Indizierung der Antennenelemente folgt der Regel, dass der erste Index der Nummer der zugehörigen Achse und der zweite Index der Lage des Antennenelementes von links nach rechts in der Figur 2 entspricht. Selbstverständlich sind Erweiterungen des anhand der Figur 2 erläuterten Ausführungsbeispiels denkbar, bei denen n Achsen mit jeweils m Antennenelementen vorgesehen sind, wobei die Anzahl m an Antennenelementen nicht notwendiger Weise für sämtliche Achsen dieselbe sein muss.

Auf benachbarten Achsen A₁, A₂, A₃, A₄ angeordnete Antennenelemente weisen parallel zu den Achsen einen Versatz auf, der derart bemessen ist, dass - abgesehen vom Randbereich - eine Achsenposition eines Antennenelementes auf der einen Achse etwa der Mitte zwischen zwei Antennenelementen auf der anderen Achse entspricht. Dadurch wird es ermöglicht, dass das Antennenelement auf der einen Achse gleichzeitig mit zwei Antennenelementen auf der anderen Achse elektrisch leitend verbunden werden kann. Dies hat den Vorteil, dass Empfangseigenschaften einer mit Hilfe des Feldes von Antennenelementen realisierten Antennenstruktur durch Zuschalten weiterer Antennenelemente, ausgehend von einer Anfangsstruktur, optimiert werden können.

Das in Figur 2 dargestellte Feld Antennenelemente weist eine allgemeine Matrixstruktur auf, wobei jedem Antennenelement eine eindeutige Reihenposition n und eine eindeutige Spaltenposition m zugeordnet ist. Über diese Positionsangaben lässt sich ein Antennenelement identifizieren.

In der Figur 2 sind zwei verschiedene Antennenstrukturen, die sich mit dem Feld Antennenelemente realisieren lassen, beispielshalber dargestellt. Eine erste Antennenstruktur AS1 einer Länge l₁ wird von vier Antennenelementen gebildet, die jeweils in der ersten, aktiven Position liegen. Die vier Antennenelemente verlaufen schräg zu den Achsen, auf denen das Feld Antennenelemente angeordnet ist. Ein äußeres Antennenelement der Antennenstruktur AS1 ist mit einem HF-Kontakt versehen und dient zur Einkopplung empfangener bzw. Auskopplung auszusendender Signale in den / aus dem Halbleiter-Chip 5. Ein empfangenes Signal kann somit einer HF-Verarbeitungseinrichtung zugeführt werden.

Für eine möglichst große Variabilität des Feldes Antennenelemente kann jedes einzelne Antennenelement mit einem solchen HF-Kontakt ausgestattet sein.

Eine zweite Antennenstruktur AS2 einer Länge 1₂ in der Figur 2 ist von insgesamt acht Antennenelementen gebildet, die miteinander elektrisch leitend verbunden sind. Jeweils zwei Antennenelemente einer Achse tragen zu der Antennenstruktur bei.

Ein Vergleich der Antennenstruktur AS1 mit der Antennenstruktur AS2 verdeutlicht, dass durch ein Zuschalten weiterer Antennenelemente die Antennenstruktur AS1, die von der Positionierung der Beteiligten Antennenelemente in der Antennenstruktur AS2 enthalten ist, modifiziert werden kann, um Empfangseigenschaften zu verbessern. Die Figur 2 verdeutlicht außerdem, dass ein Aufbau von Antennenstrukturen nicht nur in horizontaler oder vertikaler Richtung möglich ist, sondern auch die Ausbildung beliebiger Antennenstruktur-Flächen im vorgegebenen Raster der Antennenelemente ermöglicht wird.

Da die beiden Beispiele für Antennenstrukturen eine unterschiedliche Antennenlänge aufweisen, lässt sich außerdem feststellen, dass das Feld Antennenelemente zwei Antennenstrukturen realisieren kann, die unterschiedliche Mobilfunkstandards unterstützen. Insofern wird den Erfordernissen an einer Antennenanordnung für "Software Defined Radio"-Geräte Rechnung getragen.

Aus der Figur 3 geht ein Ausführungsbeispiel eines als Träger dienenden Substrats in Form eines Halbleiter-Chips 5 hervor. Der Halbleiter-Chip 5 ist rechtwinkelig ausgebildet und weist an jedem seiner Seitenränder jeweils zwei Anschlüsse AN₁, AN₂, ... AN₈, auf. Jeder der als HF-Kontakt wirkenden Anschlüsse AN₁, ... AN₈, ist fest mit einem besonderen Antennenelement elektrisch verbunden, das als Ausgangselement zum Ausbilden einer Antennenstruktur dient. In der Figur 3 sind insgesamt acht Antennenstrukturen gezeigt, die von den jeweiligen Anschlüssen AN₁, ..., AN₈ ausgehen und in ihrer Form teilweise voneinander abweichen. Es ist hervorzuheben, dass der Halbleiter-Chip 5 über seine gesamte Oberfläche mit Antennenelementen ausgestattet sein kann, wobei in der Figur 3 in erster Linie aktive Antennenelemente und ggf. benachbarte inaktive Antennenelemente dargestellt sind.

In der Figur 4 ist ein weiteres Ausführungsbeispiel einer Antennenanordnung auf dem Halbleiter-Chip 5 veranschaulicht. Im Gegensatz zu dem Ausführungsbeispiel nach Figur 3 sind als Ein-/Auskoppelelemente ausgeführte besondere Antennenelemente bei dem Ausführungsbeispiel nach Figur 4 nicht am Rand des Halbleiter-Chips 5 sondern im inneren Bereich desselben angeordnet. An seinem Rand weist der Halbleiter-Chip 5 insgesamt 4 als HF-Kontakte vorgesehene HF-Anschlüsse AN₉, ..., AN₁₂ auf, denen jeweils ein verlustarmer Multiplexer M₁, M₂, M₃, M₄ zugeordnet ist, der ebenfalls auf dem Halbleiter-Chip 5 verwirklicht ist. Jeder der Multiplexer M₁, ... , M₄ ist in dargestelltem Ausführungsbeispiel mit sechs Antennenelementen AE_{n,m} verbunden, die für sich allein als Einkoppel-/Auskoppelelemente für HF-Signale dienen können. Aus Gründen der Übersichtlichkeit ist in der Figur 4 nur eine Antennenstruktur an dem in der Figur 4 oben links angeordneten Antennenelement dargestellt. Selbstverständlich kann der Halbleiter-Chip 5 der Figur 4 über seine Oberfläche vollständig mit Antennenelementen versehen sein.

Ebenfalls aus Gründen der Übersichtlichkeit sind in den Figuren 3 und 4 zur Lagerung der Antennenelemente dienende Achsen nicht eingezeichnet.

Aus der Figur 5 geht eine Schaltungsstruktur, die den Halbleiter-Chip 5 umfasst, hervor, die zur Adressierung und Steuerung der einzelnen Antennenelemente des Feldes dient. Eine Steuerungseinrichtung 6 in Form eines Mikroprozessors erhält Eingabewerte, die wiedergeben, welche Antennenstrukturen für gerade unterstützte Mobilfunkstandards erforderlich sind. Die Steuereinrichtung 6 steuert eine Anzahl der Antennenelemente des Feldes derart an, dass sie in der ersten, aktiven Position sind, während benachbarte Antennenelemente in die zweite, inaktive Position gebracht werden, sofern sie sich vorher in der aktiven, ersten Position befanden. Dazu sendet die Steuereinrichtung 6 geeignete Steuersignale an die betroffenen Antennenelemente AE_{n,m}. Dabei ist für jedes Antennenelement lokal auf dem Halbleiter-Chip 5 an der zugehörigen Matrixposition n, m gespeichert, ob es in der ersten oder in der zweiten Position ist.

Im dargestellten Ausführungsbeispiel gehen von der Steuereinrichtung 6 Adresssignale S_{A} und Datensignale S_{D} aus, wobei die Adresssignale S_{A} jeweilige Antennenelemente bezeichnen, während die Datensignale S_{D} die Informationen beinhalten, ob ein gerade adressiertes Antennenelement die aktive oder die passive Position einnehmen soll.

Auf dem Halbleiter-Chip 5 sind bei der Veranschaulichung nach Figur 5 drei Antennenstrukturen AS3, AS4, AS5 realisiert, deren zugehörige Ankopplungs-Antennenelemente aus Gründen der Übersichtlichkeit nicht dargestellt sind.

Von den drei Antennenstrukturen AS3, AS4, AS5 empfangene HF-Signale gelangen zur Weiterverarbeitung zu einem HF-Chip 7, wobei sie jeweilige Empfangsfilter F1, F2, F3 sowie zugehörige rauscharme HF-Verstärker (LNA = Low Noise Amplifier) LNA1, LNAA2, LNAA3 durchlaufen.

Obwohl in der Figur 5 der Halbleiter-Chip 5 derart dargestellt ist, dass er ausschließlich Antennenelemente und zugehörige Anschlüsse trägt, können die Steuereinrichtung 6 sowie die Empfangsfilter F1, F2, F3 und ihre zugehörigen HF-Verstärker LNA1, LNA2, LNA3 auf dem Halbleiter-Chip 5 mitimplementiert sein.

## Patentansprüche

1. Antennenanordnung mit
einem auf einem Träger (5) angeordneten, regelmäßigen Feld elektrisch leitender Antennenelemente (AE_{n,m}), die derart ausgebildet und gelagert sind, dass sie jeweils zwischen einer ersten Position, bei der ein elektrischer Kontakt zu wenigstens einem benachbarten Antennenelement (AE_{n,m}) ermöglicht ist, und einer zweiten Position, bei der eine elektrische Entkopplung von dem benachbarten Antennenelement (AE_{n,m}) vorliegt, beweglich sind,
einem HF-Kontakt für mindestens eines der Antennenelemente (AE_{n,m}) und
einer Steuereinrichtung (6) zum Bewegen der Antennenelemente (AE_{n,m}) zwischen der ersten und der zweiten Position und zum Ausbilden einer gewünschten Antennenstruktur (AS1, AS2), ausgehend von dem mindestens einen, mit dem HF-Kontakt versehenen Antennenelement (AE_{n,m}).

2. Antennenanordnung nach Anspruch 1,
bei der mehrere Antennenelemente (AE_{n,m}) des Feldes zum Einkoppeln oder Auskoppeln eines Antennensignals jeweils mit einem HF-Kontakt versehen sind.

3. Antennenanordnung nach Anspruch 2,
bei der die mit einem HF-Kontakt ausgestatteten Antennenelemente (AE_{n,m}) am Rand des Trägers angeordnet sind.

4. Antennenanordnung nach Anspruch 2,
bei der die mit einem HF-Kontakt ausgestatteten Antennenelemente im inneren Bereich des Trägers (5) angeordnet sind, wobei eine jeweiliger Teil der Antennenelemente (AE_{n,m}), die mit einem HF-Kontakt versehen sind, über Zuleitungen mit einem Multiplexer (M₁, M₂, M₃, M₄) verbunden sind, der an jeweils einen der HF-Kontakte angeschlossen ist.

5. Antennenanordnung nach einem der Ansprüche 1 oder 2,
bei der die Antennenelemente (AE_{n,m}) als auf zueinander parallel verlaufenden Achsen (A₁, A₂, A₃, A₄) drehbare, im wesentlichen rechtwinklige Plättchen ausgebildet sind.

6. Antennenanordnung nach Anspruch 5,
bei der in einer zu den Achsen (A₁, A₂, A₃, A₄) senkrechten Richtung einander benachbarte Plättchen in der ersten Position überlappen und im Überlappungsbereich elektrisch leitend miteinander verbindbar sind.

7. Antennenanordnung nach einem der Ansprüche 5 oder 6,
bei der die Plättchen auf einander benachbarten Achsen in Achsrichtung zueinander einen Versatz aufweisen und ein Abstand zwischen auf den Achsen benachbarten Plättchen kleiner als eine Ausdehnung der Plättchen in Achsrichtung ist, wobei der Versatz kleiner als die Ausdehnung der Plättchen und größer als der Abstand ist.

8. Antennenanordnung nach einem der Ansprüche 1 bis 7,
bei der die Antennenelemente (AE_{n,m}) auf einem Halbleiter-Chip als der Träger (5) angeordnet sind.

9. Antennenanordnung nach Anspruch 8,
bei der jedes Antennenelement (AE_{n,m}) auf einem zugehören den Matrixelement einer Reihen-/Spaltenmatrix des Halbleiterchips angeordnet und jedem Antennenelement (AE_{n,m}) eine Reihen- und eine Spaltenadresse (n, m) zugeordnet ist.

10. Antennenanordnung nach Anspruch 9,
bei der jedem Matrixelement ein Speicherelement zum Speichern einer aktuellen Position des zugehörigen Antennenelementes (AE_{n,m}) zugeordnet ist.

11. Antennenanordnung nach einem der Ansprüche 8 bis 10,
bei der die Steuereinrichtung (6) auf dem Halbleiter-Chip (5) integriert ist.

12. Antennenanordnung nach einem der Ansprüche 8 bis 11,
bei der eine Schaltungsanordnung (F1, F2, F3; LNA1, LNA2, LNA3) für eine HF-Signalverarbeitung auf dem Halbleiter-Chip (5) integriert ist.

## Claims

1. An antenna arrangement comprising
a regular array of electrically conductive antenna elements (AE_{n,m}) arranged on a support that are formed and supported such that they are movable between a first position, in which an electric contact with at least one adjacent antenna element (AE_{n,m}) is enabled, and a second position, in which an electric decoupling from the adjacent antenna element (AE_{n,m}) is present,
an HF contact for at least one of the antenna elements (AE_{n,m}) and
a control device (6) for moving the antenna elements (AE_{n,m}) between the first and the second position and for forming a desired antenna structure (AS1, AS2) starting from the at least one antenna element (AE_{n,m}) provided with the HF contact.

2. The antenna arrangement of claim 1,
wherein a plurality of antenna elements (AE_{n,m}) of the array for coupling or decoupling an antenna signal are provided with an HF contact.

3. The antenna arrangement of claim 2,
wherein the antenna elements (AE_{n,m}) equipped with an HF contact are arranged on the edge of the support.

4. The antenna arrangement of claim 2,
wherein the antenna elements equipped with an HF contact are arranged in the inner section of the support (5), wherein a respective part of the antenna elements (AE_{n,m}) provided with an HF contact are connected via a feed line with a multiplexer (M₁, M₂, M₃, M₄) that is connected to each one of the HF contacts.

5. The antenna arrangement of one of the claims 1 or 2,
wherein the antenna elements (AE_{n,m}) are formed as substantially rectangular rotatable small plates on axes (A₁, A₂, A₃, A₄) extending in parallel to each other.

6. The antenna arrangement of claim 5,
wherein small plates adjacent to each other in a direction perpendicular to the axes (A₁, A₂, A₃, A₄) overlap in the first position and are connectable electrically conductively to each other in the overlapping section.

7. The antenna arrangement of one of the claims 5 or 6,
wherein the small plates have an offset on axes adjacent to each other in axial direction and a distance between small plates adjacent on the axes is smaller than an extension of the small plates in axial direction, wherein the offset is smaller than the extension of the small plates and greater than the distance.

8. The antenna arrangement of one of the claims 1 to 7,
wherein the antenna elements (AE_{n,m}) are arranged on a semiconductor chip as the support (5).

9. The antenna arrangement of claim 8,
wherein each antenna element (AE_{n,m}) is arranged on an associated matrix element of a row/column matrix of the semiconductor chip and a row and column address (n, m) is assigned to each antenna element (AE_{n,m}).

10. The antenna arrangement of claim 9,
wherein a storage element for storing a current position of the associated antenna element (AE_{n,m}) is assigned to each matrix element.

11. The antenna arrangement of one of the claims 8 to 10,
wherein the control device (6) is integrated on the semiconductor chip (5).

12. The antenna arrangement of one of the claims 8 to 11,
wherein a switching arrangement (F1, F2, F3; LNA1, LNA2, LNA3) is integrated for a HF signal processing on the semiconductor chip (5).

## Revendications

1. Arrangement d'antenne comportant
un champ régulier d'éléments d'antenne conducteurs électriquement (AE_{n,m}) agencés sur un support qui sont formés et supportés de sorte qu'ils sont mobiles entre une première position, dans laquelle un contact électrique avec au moins un élément d'antenne (AE_{n,m}) adjacent est rendu possible, et une deuxième position, dans laquelle un découplage électrique de l'élément d'antenne adjacent (AE_{n,m}) est présent,
un contact à haute fréquence pour au moins un des éléments d'antenne (AE_{n,m}) et un dispositif de commande (6) pour bouger l'élément d'antenne (AE_{n,m}) entre la première et la deuxième position et pour former une structure d'antenne désirée (AS1, AS2) partant de l'au moins un élément d'antenne (AE_{n,m}) doté du contact à haute fréquence.

2. Arrangement d'antenne selon la revendication 1,
dans lequel une pluralité d'éléments d'antenne (AE_{n,m}) du champ pour coupler ou découpler un signal d'antenne sont équipés d'un contact à haute fréquence.

3. Arrangement d'antenne selon la revendication 2,
dans lequel les éléments d'antenne (AE_{n,m}) équipés d'un contact à haute fréquence sont agencés sur le bord du support.

4. Arrangement d'antenne selon la revendication 2,
dans lequel les éléments d'antenne équipés d'un contact à haute fréquence sont agencés dans la section intérieure du support (5), une partie respective des éléments d'antenne (AE_{n,m}) étant dotée d'un contact à haute fréquence sont connectés via une ligne d'alimentation avec un multiplexeur (M₁, M₂, M₃, M₄) connectée à chacun des contacts à haute fréquence.

5. Arrangement d'antenne selon l'une des revendications 1 ou 2,
les éléments d'antenne (AE_{n,m}) étant formés en tant que plaquettes essentiellement rectangulaires rotatives sur des axes (A1, A2, A3, A4) s'étendant parallèlement l'une à l'autre.

6. Arrangement d'antenne selon la revendication 5,
des plaquettes adjacentes l'une à l'autre dans une direction perpendiculaire aux axes (A1, A2, A3, A4) chevauchent dans la première position et sont connectables électriquement d'une manière conductrice l'une à l'autre dans la section chevauchante.

7. Arrangement d'antenne selon l'une des revendications 1 à 7,
les plaquettes ayant un décalage sur des axes adjacents l'un à l'autre dans une direction axiale et une distance entre des plaquettes adjacentes sur les axes est plus petite qu'une extension des plaquettes dans une direction axiale, le décalage étant plus petit que l'extension des plaquettes et plus grand que la distance.

8. Arrangement d'antenne selon l'une des revendications 1 à 7,
les éléments d'antenne (AE_{n,m}) étant agencés sur une puce semi-conductrice en tant que le support (5).

9. Arrangement d'antenne selon la revendication 8,
chaque élément d'antenne (AE_{n,m}) étant agencé sur un élément de matrice associé d'une matrice ligne/colonne de la puce semi-conductrice et une adresse ligne and colonne (n,m) est assignée à chaque élément d'antenne (AE_{n,m}).

10. Arrangement d'antenne selon la revendication 9,
un élément d'enregistrement pour enregistrer une position actuelle de l'élément d'antenne associé (AE_{n,m}) est assigné à chaque élément de matrice.

11. Arrangement d'antenne selon l'une des revendication 8 à 10,
le dispositif de commande (6) étant intégré sur la puce semi-conductrice (5).

12. Arrangement d'antenne selon l'une des revendications 8 à 11,
un arrangement de commutation (F1, F2, F3; LNA1, LNA2, LNA3) étant intégré pour un traitement de signal à haute fréquence sur la puce semi-conductrice (5).
